# EUROPÄISCHE PATENTSCHRIFT

(11) **EP 2 956 584 B1**
(45) Veröffentlichungstag und Bekanntmachung des Hinweises auf die Patenterteilung: **12.04.2017**
(21) Anmeldenummer: 13707801.0
(22) Anmeldetag: 14.02.2013
(51) Int. Cl.: E01C 19/48

(54) **VERFAHREN ZUM BEHEIZEN EINER EINBAUBOHLE EINES STRASSENFERTIGERS**
METHOD FOR HEATING A PAVER SCREED
PROCÉDÉ PERMETTANT DE CHAUFFER UNE TABLE D'UN FINISSEUR

(43) Veröffentlichungstag der Anmeldung: 23.12.2015
(73) Patentinhaber: Ammann Schweiz AG, 4900 Langenthal (CH)
(72) Erfinder: TROX, Uwe, 72351 Geislingen (DE); ROMANO, Giuseppe, 40061 Minerbio (BO) (IT)
(74) Vertreter: Münch, Martin Walter
(86) Internationale Anmeldenummer: PCT/CH2013/000031
(87) Internationale Veröffentlichungsnummer: WO 2014/124545

(56) Entgegenhaltungen:
- EP-A1- 2 256 247
- EP-A2- 1 295 990
- WO-A1-2011/135846
- DE-U1-202011 108 347
- US-B1- 8 297 875

## Beschreibung

### TECHNISCHES GEBIET

Die Erfindung betrifft ein Verfahren zum Beheizen einer mit einer elektrischen Heizeinrichtung ausgestatteten Einbaubohle eines Strassenfertigers sowie einen Strassenfertiger, insbesondere zur Durchführung des Verfahrens, gemäss den Oberbegriffen der unabhängigen Patentansprüche.

### STAND DER TECHNIK

Bei Strassenfertigern ist es üblich, die Arbeitskomponenten der Einbaubohle entweder elektrisch oder mit Gas zu beheizen. Dies betrifft insbesondere die so genannten Tamper-Leisten, die Glättbleche und gegebenenfalls vorgesehene Pressleisten. Diese Arbeitskomponenten müssen erhitzt werden, bis das ebenfalls heisse Einbaumaterial nicht mehr zum Ankleben neigt. Die Temperatur des Einbaumaterials, das von der Einbaubohle eingebaut wird, beträgt z.B. ungefähr 170°C. Das Beheizen muss während des Einbaus fortgesetzt werden.

Bei einer elektrischen Einbaubohlenheizeinrichtung sind beispielsweise elektrische Heizstäbe in der Einbaubohle verteilt, die über einen von der Primärantriebsquelle, meist einem Dieselmotor, getriebenen Drehstromgenerator mit Drehstrom versorgt werden. Gängige Praxis ist es, die Einbaubohlen-Heizeinrichtung permanent und mit voller Leistung zu betreiben. Dadurch wird jedoch der Drehstromgenerator, insbesondere bei ungünstigen Betriebsbedingungen, dauerhaft hoch belastet und es wird Energie vergeudet.

Aus EP 1 036 883 A2 ist ein Verfahren zum Beheizen der Einbaubohle eines Strassenfertigers bekannt, bei welchem nach der Aufheizphase im eigentlichen Einbaubetrieb einzelne Heizelemente der Heizeinrichtung getaktet ein- und ausgeschaltet werden. Hierdurch kann die durchschnittliche Belastung des Generators gesenkt werden und die Wärmeproduktion der Heizeinrichtung an die tatsächlichen Erfordernisse angepasst werden. Dieses Verfahren weist jedoch den Nachteil auf, dass eine Vielzahl von Schalteinrichtungen für die Heizelemente erforderlich sind und die Lebensdauer der Heizelemente durch das andauernde Ein- und Ausschalten deutlich reduziert wird. Dies führt zu erhöhten Investitions- und Unterhaltskosten. Auch kommt es bei einem einfachen intermittierenden Ein/Aus Betrieb von einzelnen Heizelementen zu einer sprunghaft intermittierenden Belastung des Generators, was abträglich für dessen Lebensdauer ist. Ebenso wird der primär antreibende Motor intermittierend betrieben bzw. belastet, was ebenfalls abträglich für dessen Lebensdauer ist und im Falle eines Verbrennungsmotors, z.B. Dieselmotors, zu einem erhöhten Kraftstoffverbrauch führt.

Aus DE 20 2011 108347 U1 ist ein Strassenfertiger mit einer elektrisch beheizbaren Gutbunker-Frontplatte und einer elektrischen Bohlenheizung bekannt, bei welchem die Generatorspannung variiert werden kann. Ein derartiger Strassenfertiger weist den Nachteil auf, dass relativ aufwendige Einrichtungen zur Regelung der Generatorspannung erforderlich sind und immer alle Heizeinrichtungen mit der gleichen Spannung betrieben werden müssen, was einem prozesstechnisch wie wirtschaftlich optimalen Betrieb entgegensteht.

### DARSTELLUNG DER ERFINDUNG

Es stellt sich deshalb die Aufgabe, Verfahren und Vorrichtungen zur Verfügung zu stellen, welche die zuvor genannten Nachteile des Standes der Technik nicht aufweisen oder zumindest teilweise vermeiden.

Diese Aufgabe wird durch die Gegenstände der unabhängigen Patentansprüche gelöst.

Entsprechend betrifft ein erster Aspekt der Erfindung ein Verfahren zum Beheizen einer Einbaubohle eines Strassenfertigers mit einer Heizeinrichtung, welche mehrere elektrische Heizelemente aufweist. Diese sind bevorzugterweise als Widerstandsheizelemente ausgebildet. Es ist jedoch auch vorgesehen, andere elektrische Heizelemente einzusetzen, wie z.B. Quarzstrahler. Auch ist es denkbar, zusätzlich zu den elektrischen Heizelementen andere Heizvorrichtungen, z.B. Gasbrenner, zu verwenden.

Die elektrischen Heizelemente werden mit einem Stromgenerator mit elektrischem Strom beaufschlagt, so dass sie bestimmungsgemäss Wärme produzieren, zum Beheizen der Einbaubohle. Die Heizleistung der elektrischen Heizelemente der Heizeinrichtung wird dadurch verändert, dass die elektrische Spannung, mit welcher diese beaufschlagt werden, verändert wird.

Es findet also zur Steuerung bzw. Regelung der Heizleistung nicht ein Ein- und Ausschalten der Heizelemente statt, sondern eine Erhöhung oder Erniedrigung der am jeweiligen Heizelement anliegenden elektrischen Spannung. Hierdurch wird ein energieeffizienter Betrieb möglich und die Lebensdauer sowohl der Heizelemente als auch des Generators kann deutlich verlängert werden. Ebenso wird der primär antreibende Motor geschont und im Falle eines Verbrennungsmotors, z.B. Dieselmotors, Kraftstoff gespart.

Als Stromgenerator für die Versorgung der Heizelemente mit elektrischem Strom wird ein Dreiphasen-Drehstromgenerator verwendet. Solche Generatoren sind leistungsfähig, robust und preisgünstig als Standard-Bauteile erhältlich.

Die elektrische Spannung, mit welcher zumindest einige der Heizelemente beaufschlagt werden, wird dadurch verändert, dass diese Heizelemente zeitweise in Sternschaltung und zeitweise in Dreieckschaltung mit dem Drehstromgenerator verbunden werden. Bevorzugterweise sind die elektrischen Heizelemente der Heizeinrichtung derartig konfigurierbar, dass mit ihnen eine symmetrische Belastung des Drehstromgenerators möglich ist.

In Dreieckschaltung werden die Heizelemente jeweils mit der elektrischen Spannung beaufschlagt, die zwischen den jeweiligen Phasen des Drehstromgenerators liegt, welche sie miteinander verbinden. In Sternschaltung werden die Heizelemente jeweils mit einer wesentlich kleineren elektrischen Spannung beaufschlagt.

Dabei wird eine Heizeinrichtung verwendet, welche mindestens zwei Gruppen von elektrischen Heizelementen umfasst, die sowohl in Sternschaltung als auch in Dreieckschaltung mit dem Drehstromgenerator betreibbar sind, und die elektrische Spannung, mit welcher diese Heizelemente beaufschlagt werden, wird dadurch verändert, dass diese Gruppen zeitweise gleichzeitig in Sternschaltung mit dem Stromgenerator verbunden werden und/oder zeitweise gleichzeitig in Dreieckschaltung mit dem Stromgenerator verbunden werden, und zeitweise im gegenseitigen Wechseltakt in Stern- und in Dreieckschaltung mit dem Stromgenerator verbunden werden. Hierdurch lassen sich mit einfachsten Mitteln bis zu drei unterschiedliche Leistungsstufen der Heizeinrichtung realisieren, und es können unterschiedliche Heizelemente mit unterschiedlichen Spannungen betrieben werden.

In einer bevorzugten Ausführungsform des Verfahrens wird die elektrische Spannung, mit welcher das oder die Heizelemente beaufschlagt werden, und damit einhergehend die Heizleistung der Heizeinrichtung, zudem dadurch verändert, dass die vom Stromgenerator erzeugte elektrische Spannung verändert wird.

Dieses wird mit Vorteil dadurch bewerkstelligt, dass der Erregerstrom des Stromgenerators verändert wird und/oder dass die Antriebsdrehzahl des Stromgenerators verändert wird. Wie dies erreicht werden kann ist dem Fachmann bekannt und muss hier nicht genauer erläutert werden.

Insbesondere für den Fall, dass die elektrische Spannung ausschliesslich auf diese Weise verändert wird, ergibt sich der Vorteil, dass auf aufwändige Schalt- und/oder Regeleinrichtungen zwischen dem Stromgenerator und dem oder den Heizelementen verzichtet werden kann. Auch wird hierdurch mit einfachen Mitteln eine stufenlose Veränderung der elektrischen Spannung und damit der von den Heizelementen abgenommenen Leistung möglich, wodurch sich sprunghafte Laständerungen am Stromgenerator vermeiden und eine präzise Temperaturführung erzielen lassen.

In noch einer weiteren bevorzugten Ausführungsform des Verfahrens wird die elektrische Spannung, mit welcher die elektrischen Heizelemente der Heizeinrichtung beaufschlagt werden, in Abhängigkeit von einem oder mehreren Betriebsparametern des Strassenfertigers, der Einbaubohle und/oder des Stromgenerators verändert. Derartige Parameter können beispielweise die Temperaturen von Bauteilen, insbesondere der Arbeitskomponenten, von Tamper-Leisten, Glättblechen und/oder Pressleisten der Einbaubohle sein, die Temperatur des einzubauenden Asphalts an einem bestimmten Ort innerhalb des Strassenfertigers, insbesondere direkt vor der Einbaubohle, die Geschwindigkeit des Strassenfertigers und/oder die Wicklungstemperaturen des Stromgenerators. Hierdurch wird es möglich, die Beheizung der Einbaubohle optimal an die jeweiligen Erfordernisse und Gegebenheiten anzupassen.

So ist es gemäss einer bevorzugten Variante des Verfahrens vorgesehen, die elektrische Spannung, mit welcher die elektrischen Heizelemente beaufschlagt werden, bei Überschreiten einer Temperatur am Stromgenerator, z.B. einer an der Wicklung des Stromgenerators gemessenen Temperatur, und/oder bei Überschreiten einer Temperatur an der Einbaubohle oder in der Nähe der Einbaubohle, z.B. einer Temperatur von Arbeitskomponenten der Einbaubohle, zu reduzieren. Hierdurch kann der Stromgenerator vor Überlastung geschützt werden und/oder eine unnötig grosse Aufheizung der Einbaubohle, welche mit einem unnötigen Energieverbrauch einhergehen würde, vermieden werden.

Gemäss einer weiteren bevorzugten Verfahrensvariante ist es vorgesehen, die elektrische Spannung, mit welcher die elektrischen Heizelemente beaufschlagt werden, bei Unterschreiten einer Temperatur am Stromgenerator, z.B. einer an der Wicklung des Stromgenerators gemessenen Temperatur, und/oder bei Unterschreiten einer Temperatur an der Einbaubohle oder in der Nähe der Einbaubohle, z.B. einer Temperatur von Arbeitskomponenten der Einbaubohle, zu erhöhen. Hierdurch kann die Heizleistung im Rahmen der Belastbarkeit des Stromgenerators optimal an die jeweiligen Erfordernisse angepasst werden.

In noch einer weiteren bevorzugten Ausführungsform des Verfahrens wird die elektrische Spannung, mit welcher die elektrischen Heizelemente beaufschlagt werden, zeitweise derart eingestellt, dass der Stromgenerator im Überlastbetrieb läuft. Hierdurch kann kurzzeitig eine sehr grosse Heizleistung realisiert werden, was insbesondere für das Aufheizen der Einbaubohle vor dem bestimmungsgemässen Betrieb derselben von Vorteil ist, weil dadurch die Aufheizzeit verkürzt werden kann.

Entsprechend wird gemäss einer bevorzugten Verfahrensvariante zum anfänglichen Aufheizen der Einbaubohle die elektrische Spannung, mit welcher die elektrischen Heizelemente beaufschlagt werden, derartig eingestellt, dass der Stromgenerator im Überlastbetrieb läuft, bevorzugterweise bei maximaler Überlast. Bei Überschreiten einer bestimmten am Stromgenerator gemessenen Temperatur, mit Vorteil einer bestimmten Wicklungstemperatur des Stromgenerators, und/oder bei Überschreiten einer bestimmten an der Einbaubohle gemessenen Temperatur, bevorzugterweise einer bestimmten Temperatur von Arbeitskomponenten der Einbaubohle, wird die elektrische Spannung sodann auf eine Spannung reduziert, bei welcher der Stromgenerator im Nominallast- oder Teillastbetrieb läuft.

Auch kann es gemäss einer weiteren Verfahrensvariante bevorzugt sein, dass die elektrische Spannung, mit welcher die elektrischen Heizelemente beaufschlagt werden, ausgehend von einer Spannung, bei welcher der Stromgenerator im Nominallast- oder Teillastbetrieb läuft, in Abhängigkeit eines oder mehrerer Betriebsparameter des Strassenfertigers, der Einbaubohle und/oder des Stromgenerators vorübergehend erhöht wird auf eine Spannung, bei welcher der Stromgenerator im Überlastbetrieb läuft. Ein solcher Betrieb ist insbesondere dann sinnvoll, wenn auf eine längere Teillast-Betriebsphase ein kurzfristiger wesentlich erhöhter Heizenergiebedarf folgt, z.B. wenn nach einer Betriebspause, in welcher die Einbaubohle zwecks Energieeinsparung auf einer niedrigeren Temperatur als der Betriebstemperatur gehalten wird, diese wieder möglichst schnell auf Betriebstemperatur gebracht werden soll.

Ein zweiter Aspekt der Erfindung betrifft einen Strassenfertiger, welcher bevorzugterweise zur Durchführung des Verfahrens gemäss dem ersten Aspekt der Erfindung geeignet ist. Der Strassenfertiger umfasst eine Einbaubohle, welche mit einer elektrischen Heizeinrichtung mit mehreren elektrischen Heizelementen ausgestattet ist. Die Heizelemente sind bevorzugterweise als Widerstandsheizelemente ausgebildet. Auch umfasst der Strassenfertiger einen Stromgenerator zur Beaufschlagung der Heizelemente mit elektrischem Strom zwecks Erzeugung von Wärme. Der Strassenfertiger verfügt dabei über Einrichtungen, mit welchen die elektrische Spannung, mit der die elektrischen Heizelemente im bestimmungsgemässen betrieb beaufschlagt werden, gezielt verändert werden kann, zur Veränderung der Heizleistung der Heizeinrichtung. Bei solchen Strassenfertigern lässt sich die Heizleistung der Einbaubohle ohne ein Ein- und Ausschalten des oder der Heizelemente steuern bzw. regeln, wodurch ein energieeffizienter Betrieb möglich wird und die Lebensdauer sowohl der Heizelemente als auch des Generators deutlich verbessert werden kann. Ebenso wird der antreibende Motor konstant belastet, wodurch dieser geschont wird und im Falle eines Verbrennungsmotors, z.B. Dieselmotors, Kraftstoff gespart wird.

Der Stromgenerator des Strassenfertigers ist als Dreiphasen-Drehstromgenerator ausgebildet und die Heizeinrichtung umfasst mehrere elektrische Heizelemente, mit denen die drei Phasen des Drehstromgenerators im bestimmungsgemässen Betrieb bevorzugterweise symmetrisch belastet werden können. Derartige Generatoren sind relativ leistungsfähig, robust und preisgünstig und ermöglichen zudem einen Betrieb von mehreren elektrischen Heizelementen wahlweise in Stern- und in Dreieckschaltung.

Die Einrichtungen zur Veränderung der elektrischen Spannung, mit welcher die elektrischen Heizelemente beaufschlagt werden, ist derartig ausgebildet, dass mit ihnen diese Heizelemente der Heizeinrichtung sowohl in Sternschaltung als auch in Dreieckschaltung mit dem Stromgenerator verbunden werden können. In Dreieckschaltung werden die Heizelemente jeweils mit der elektrischen Spannung beaufschlagt, die zwischen den Phasen des Drehstromgenerators liegt, welche sie miteinander verbinden. In Sternschaltung werden die Heizelemente jeweils mit einer wesentlich kleineren elektrischen Spannung beaufschlagt.

Dabei weist die Heizeinrichtung mindestens zwei Gruppen von elektrischen Heizelementen auf, die unabhängig voneinander sowohl in Sternschaltung als auch in Dreieckschaltung mit dem Drehstromgenerator betrieben werden können. Die Einrichtungen zur Veränderung der elektrischen Spannung, mit welcher diese Gruppen von elektrischen Heizelementen beaufschlagt werden, sind derartig ausgebildet, dass mit ihnen diese Gruppen von Heizelementen sowohl gleichzeitig in Sternschaltung und/oder gleichzeitig in Dreieckschaltung als auch einander abwechselnd in Stern- und in Dreieckschaltung mit dem Stromgenerator verbunden werden können. Hierdurch lassen sich mit relativ geringem anlagentechnischen Aufwand bis zu drei unterschiedliche Leistungsstufen der Heizeinrichtung realisieren, und es können unterschiedliche Heizelemente mit unterschiedlichen Spannungen betrieben werden.

In einer bevorzugten Ausführungsform des Strassenfertigers sind die Einrichtungen zur Veränderung der elektrischen Spannung, mit welcher die elektrischen Heizelemente beaufschlagbar sind, zudem derartig ausgebildet, dass mit ihnen eine Veränderung der von dem Stromgenerator erzeugten elektrischen Spannung möglich ist.

Hierzu sind diese Einrichtungen mit Vorteil derartig ausgebildet, dass mit ihnen der Erregerstrom des Stromgenerators und/oder die Antriebsdrehzahl des Stromgenerators verändert werden kann, was dann zur Änderung der von dem Stromgenerator erzeugten elektrischen Spannung führt.

In noch einer weiteren bevorzugten Ausführungsform des Strassenfertigers umfassen die Einrichtungen zur Veränderung der elektrischen Spannung eine Steuerung, mittels welcher diese Spannung in Abhängigkeit von einem oder mehreren Betriebsparametern des Strassenfertigers, der Einbaubohle und/oder des Stromgenerators bevorzugterweise automatisiert verändert werden kann.

Dabei verfügt die Steuerung mit Vorteil über Einrichtungen zur Ermittlung bestimmter Temperaturen am Stromgenerator, bevorzugterweise zur Ermittlung einer Wicklungstemperatur des Stromgenerators, und/oder über Einrichtungen zur Ermittlung bestimmter Temperaturen an der Einbaubohle oder in der Nähe der Einbaubohle, bevorzugterweise zur Ermittlung der Temperatur von Arbeitskomponenten der Einbaubohle, und ist dabei derartig ausgebildet, dass mit ihr die elektrische Spannung, mit welcher das oder die elektrischen Heizelemente im bestimmungsgemässen Betrieb beaufschlagt werden, in Abhängigkeit von den ermittelten Temperaturen verändert werden kann.

Hierdurch wird es möglich, die Beheizung der Einbaubohle optimal an die jeweiligen Erfordernisse und Gegebenheiten anzupassen.

In einer bevorzugten Ausführungsvariante ist die Steuerung derartig ausgebildet, dass sie die elektrische Spannung, mit welcher die elektrischen Heizelemente beaufschlagt werden, bei Überschreiten einer Temperatur am Stromgenerator, z.B. einer an der Wicklung des Stromgenerators gemessenen Temperatur, und/oder bei Überschreiten einer Temperatur an der Einbaubohle oder in der Nähe der Einbaubohle, z.B. einer Temperatur von Arbeitskomponenten der Einbaubohle, reduzieren kann, und zwar bevorzugterweise auf einen vorgegebenen Wert. Hierdurch kann der Stromgenerator vor Überlastung geschützt werden und/oder eine unnötig grosse Aufheizung der Einbaubohle, welche mit einem unnötigen Energieverbrauch einhergehen würde, vermieden werden.

In einer weiteren bevorzugten Ausführungsvariante ist die Steuerung derartig ausgebildet, dass sie die elektrische Spannung, mit welcher die elektrischen Heizelemente beaufschlagt werden, bei Unterschreiten einer Temperatur am Stromgenerator, z.B. einer Wicklungstemperatur des Stromgenerators, und/oder bei Unterschreiten einer Temperatur an der Einbaubohle oder in der Nähe der Einbaubohle, z.B. einer bestimmten Temperatur von Arbeitskomponenten der Einbaubohle, erhöhen kann, bevorzugterweise auf einen vorgegebenen Wert. Hierdurch kann im Rahmen der Belastbarkeit des Stromgenerators die Heizleistung optimal an die jeweiligen Erfordernisse angepasst werden.

In noch einer weiteren bevorzugten Ausführungsvariante ist die Steuerung derartig ausgebildet, dass sie die elektrische Spannung, mit welcher die elektrischen Heizelemente beaufschlagt werden, zeitweise derart einstellen kann, dass der Stromgenerator im Überlastbetrieb läuft.

Dabei ist es weiter bevorzugt, dass die Steuerung einen Betriebsmodus umfasst, bei welchem zum anfänglichen Aufheizen der Einbaubohle die elektrische Spannung, mit welcher die elektrischen Heizelemente beaufschlagt werden, derart eingestellt wird, dass der Stromgenerator im Überlastbetrieb läuft, bevorzugterweise bei maximaler Überlast, und bei Überschreiten einer Temperatur am Stromgenerator, bevorzugterweis einer bestimmten Wicklungstemperatur des Stromgenerators, und/oder bei Überschreiten einer Temperatur an der Einbaubohle, bevorzugterweise einer bestimmten Temperatur von Arbeitskomponenten der Einbaubohle, die elektrische Spannung, mit welcher das oder die elektrischen Heizelemente beaufschlagt werden, auf eine Spannung reduziert wird, bei welcher der Stromgenerator im Nominallastbetrieb oder im Teillastbetrieb läuft.

Hierdurch kann zeitweise eine besonders grosse Heizleistung realisiert werden, was insbesondere beim anfänglichen Aufheizen der Einbaubohle von Vorteil ist, weil so die Aufheizzeit verkürzt werden kann.

In noch einer weiteren bevorzugten Ausführungsvariante ist die Steuerung derartig ausgebildet, dass sie die elektrische Spannung, mit welcher die elektrischen Heizelemente beaufschlagt werden, ausgehend von einer Spannung, bei welcher der Stromgenerator im Nominallast-oder Teillastbetrieb läuft, in Abhängigkeit eines oder mehrerer Betriebsparameter des Strassenfertigers, der Einbaubohle und/oder des Stromgenerators vorübergehend erhöhen kann auf eine Spannung, bei welcher der Stromgenerator im Überlastbetrieb läuft. Hierdurch wird es möglich, kurzfristig eine wesentliche höhere als die nominale Heizleistung zur Verfügung zu stellen, z.B. wenn nach einer Betriebspause, in welcher die Einbaubohle zwecks Energieeinsparung auf einer niedrigeren Temperatur als der Betriebstemperatur gehalten wird, diese wieder möglichst schnell auf Betriebstemperatur gebracht werden soll.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Darin zeigen:
Fig. 1 schematisch die Heizeinrichtung der Einbaubohle eines ersten Strassenfertigers; und
Fig. 2 schematisch die Heizeinrichtung der Einbaubohle eines zweiten, erfindungsgemässen Strassenfertigers.

### WEG ZUR AUSFÜHRUNG DER ERFINDUNG

Fig. 1 zeigt das Schema einer Heizeinrichtung der Einbaubohle eines ersten Strassenfertigers mit zugehöriger Steuerung zur Durchführung des erfindungsgemässen Verfahrens.

Wie zu erkennen ist, umfasst diese Heizeinrichtung als Hauptkomponenten einen Dreiphasen-Drehstromgenerator 1, mehrere Heizelement-Gruppen 2a-2x umfassend jeweils drei identische elektrische Widerstandsheizelemente 2, welche in der Einbaubohle 10 des Strassenfertigers angeordnet sind, sowie eine computergestützte Steuereinheit 3 zur Regelung bzw. Einstellung der Heizleistung der Heizelemente 2.

Die Gruppen 2a-2x von Heizelementen 2 sind über einen gemeinsamen Spannungsregler 4, eine gemeinsame Erdschlussüberwachungseinrichtung 5 (Isolationsmesser, Fehlerstromüberwachung), ein gemeinsames Hauptschütz 6 (galvanische Trennung) sowie je Gruppe 2a-2x über gruppeneigene Sicherungen 7a-7x (Leitungsschutz) und Leistungsschalter 8a-8x (elektronisch oder elektromechanisch) in Sternschaltung mit den drei Phasen L1, L2, L3 des Drehstromgenerators 1 verbunden bzw. verbindbar.

Der Generator 1, der Spannungsregler 4, die Erdschlussüberwachung 5 sowie die Einbaubohle 10 sind zum elektrischen Potentialausgleich galvanisch miteinander verbunden.

Der Generator 1 ist mit einem Temperatursensor 9 ausgerüstet, von welchem die Steuereinheit 3 über den Spannungsregler 4 einen Generatortemperatur-Istwert Tg erhält. Zusätzlich erhält die Steuereinheit 3 vom Spannungsregler 4 einen Generatorspannungs-Istwert U.

Die Einbaubohle 10 weist für jede Heizelement-Gruppe 2a-2x einen dieser Gruppe zugeordneten Temperatursensor 11a-11x auf, welcher eine Einbaubohlentemperatur im Bereich der zugeordneten Heizelement-Gruppe 2a-2x erfasst und mit der Steuereinheit 3 verbunden ist, um dieser den jeweiligen Temperatur-Istwert Ta-Tx zu hubermitteln.

Die Erdschlussüberwachung 5 liefert der Steuereinheit 3 den aktuellen Isolationswert IS und kann von der Steuereinheit 3 zu Test- bzw. Reset-Zwecken angesteuert werden T/R.

Das Hauptschütz 6 meldet der Steuereinheit 3 seinen aktuellen Schaltzustand I/0 und erhält seine Schaltbefehle S1 von der Steuereinheit 3.

Die Leistungsschalter 8a-8x erhalten ihre Schaltbefehle S2 ebenfalls von der Steuereinheit 3,

Die Einstellung bzw. Regelung der Heizleistung der Heizelement-Gruppen 2a-2x erfolgt durch die Steuereinheit 3. Diese teilt dem Spannungsregler 4 einen gewünschten Generatorspannungs-Sollwert Us mit, welcher einer gewünschten Heizleistung entspricht, und der Spannungsregler verändert daraufhin den Erregerstrom für die Erregerwicklung 12, bis der Generatorspannungs-Istwert U dem Generatorspannungs-Sollwert Us entspricht.

Unterschreitet die gewünschte Heizleistung bzw. die hierfür erforderliche Generatorspannung den durch Veränderung des Erregerstromes regelbaren Spannungsbereich des Generators, so können zur weiteren Herabsetzung der Heizleistung die Heizelement-Gruppen 2a-2x durch die Steuereinheit 3 mittels der jeweiligen Leistungsschalter 8a-8x über S2 intervallweise ein- und ausgeschaltet werden, was bevorzugterweise im Wechseltakt erfolg.

Die gewünschte Heizleistung bzw. der gewünschte Generatorspannungs-Sollwert Us kann von der Steuereinheit 3 auf verschiedene Weisen ermittelt werden.

Grundsätzlich besteht die Möglichkeit, der Steuereinheit 3 eine gewünschte Einbaubohlentemperatur mitzuteilen, woraufhin die Steuereinheit die mit den Temperatursensoren 11a-11x ermittelte Einbaubohlentemperaturen Ta-Tx fortlaufend mit der gewünschten Einbaubohlentemperatur vergleicht und gemäss einem geeigneten Algorithmus die gerade erforderliche Heizleistung und den zugehörigen Generatorspannungs-Sollwert Us ermittelt und über den Spannungsregler 4 lässt.

Auch besteht die Möglichkeit, die Steuereinheit 3 programmgesteuert zu betreiben, um automatisiert einen bestimmten Temperaturverlauf an der Einbaubohle zu erzielen.

So verfügt die Steuereinheit 3 im vorliegenden Fall z.B. über einen "Kaltstart-Betriebsmodus", in welchem sie zum anfänglichen schnellen Aufheizen der Einbaubohle 10 die Generatorspannung U durch Vorgabe eines entsprechenden Generatorspannungs-Sollwert Us derartig erhöht, dass der Stromgenerator 1 zu Beginn, solange seine Wicklungen noch kalt sind, bei maximal zulässiger Überlast läuft und bei Erreichen einer bestimmten gemessenen Generatortemperatur Tg automatisch auf eine Generatorspannung U reduziert, bei welcher der Generator 1 im Nominallast- oder Teillastbetrieb läuft.

Generell dient bei der vorliegenden Heizeinrichtung der Temperatursensor 9 als Überlastungsschutz für den Generator 1. Überschreitet die gemessene Generatortemperatur Tg einen bestimmten Schwellenwert, so reduziert die Steuereinheit 3 automatisch die angeforderte Generatorspannung, zur Entlastung des Generators 1.

Fig. 2 zeigt das Schema einer Heizeinrichtung der Einbaubohle eines zweiten, erfindungsgemässen Strassenfertigers mit zugehöriger Steuerung zur Durchführung des erfindungsgemässen Verfahrens.

Diese Heizeinrichtung unterscheidet sich von der in Fig. 1 gezeigten lediglich dadurch, dass sie an Stelle der einfachen Leistungsschalter für jede Heizelement-Gruppe 2a-2x eine Schalteinheit 13a-13x aufweist, mit welcher die jeweilige Gruppe 2a-2x mittels eines Schaltbefehls S von der Steuereinheit 3 wahlweise in Stern- oder Dreieckschaltung mit den drei Phasen L1, L2, L3 des Drehstromgenerators 1 verbunden werden kann oder auch vom Generator 1 getrennt werden kann.

Unterschreitet die gewünschte Heizleistung bzw. die hierfür erforderliche Generatorspannung den durch Veränderung des Erregerstromes regelbaren Spannungsbereich des Generators, so können zur weiteren Herabsetzung der Heizleistung die Heizelement-Gruppen 2a-2x durch die Steuereinheit 3 mittels der jeweiligen Leistungsschalter 8a-8x nicht nur intervallweise ein- und ausgeschaltet werden, wie dies bei der Heizeinrichtung gemäss Fig. 1 der Fall ist, sondern z.B. auch abwechselnd in Stern- und in Dreieckschaltung betrieben werden, was bevorzugterweise im Wechseltakt erfolgt, oder auch ausschliesslich in Sternschaltung, je nachdem wie viel Heizleistung zur Verfügung gestellt werden soll.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Verfahren zum Beheizen einer mit einer Heizeinrichtung ausgestatteten Einbaubohle (10) eines Strassenfertigers,
wobei die Heizeinrichtung mehrere elektrische Heizelemente (2), insbesondere Widerstandsheizelemente (2), aufweist, welche mit einem Stromgenerator (1) mit elektrischem Strom beaufschlagt werden, wobei zur Veränderung der Heizleistung der Heizeinrichtung die elektrische Spannung, mit welcher die Heizelemente (2) beaufschlagt werden, verändert wird,
wobei als Stromgenerator (1) ein Dreiphasen-Drehstromgenerator (1) verwendet wird,
**dadurch gekennzeichnet, dass** die elektrische Spannung (U), mit welcher die Heizelemente (2) beaufschlagt werden, dadurch verändert wird, dass diese Heizelemente (2) zeitweise in Sternschaltung und zeitweise in Dreieckschaltung mit dem Drehstromgenerator (1) verbunden werden
und dass die Heizeinrichtung mindestens zwei Gruppen (2a-2x) von elektrischen Heizelementen (2) umfasst, die sowohl in Sternschaltung als auch in Dreieckschaltung betreibbar sind, und dass die elektrische Spannung (U), mit welcher diese Heizelemente (2) beaufschlagt werden, dadurch verändert wird, dass diese Gruppen (2a-2x) zeitweise gleichzeitig in Sternschaltung und/oder zeitweise gleichzeitig in Dreieckschaltung mit dem Stromgenerator (1) verbunden werden, und zeitweise im gegenseitigen Wechseltakt in Stern- und in Dreieckschaltung mit dem Stromgenerator (1) verbunden werden.

2. Verfahren nach Anspruch 1, **dadurch gekennzeichnet, dass** zur Veränderung der Heizleistung der Heizeinrichtung die von dem Stromgenerator (1) erzeugte elektrische Spannung (U) verändert wird.

3. Verfahren nach Anspruch 2, **dadurch gekennzeichnet, dass** zur Veränderung der elektrischen Spannung (U) der Erregerstrom des Stromgenerators (1) verändert wird.

4. Verfahren nach einem der Ansprüche 2 bis 3, **dadurch gekennzeichnet, dass** zur Veränderung der elektrischen Spannung (U) die Antriebsdrehzahl des Stromgenerators (1) verändert wird.

5. Verfahren nach einem der vorangehenden Ansprüche, **dadurch gekennzeichnet, dass** die elektrische Spannung (U), mit welcher die elektrischen Heizelemente (2) beaufschlagt werden, in Abhängigkeit von einem oder mehreren Betriebsparametern (Ta-Tx, Ts) des Strassenfertigers, der Einbaubohle (10) und/oder des Stromgenerators (1) verändert wird.

6. Verfahren nach Anspruch 5, **dadurch gekennzeichnet, dass** die elektrische Spannung (U), mit welcher die elektrischen Heizelemente (2) beaufschlagt werden, bei Überschreiten einer bestimmten am Stromgenerator (1) gemessenen Temperatur (Ts), insbesondere einer bestimmten Wicklungstemperatur des Stromgenerators (1), und/oder bei Überschreiten einer bestimmten an der Einbaubohle (10) oder in der Nähe der Einbaubohle (10) gemessenen Temperatur (Ta-Tx), insbesondere einer bestimmten Temperatur (Ta-Tx) von Arbeitskomponenten der Einbaubohle (10), reduziert wird.

7. Verfahren nach einem der Ansprüche 5 bis 6, **dadurch gekennzeichnet, dass** die elektrische Spannung (10), mit welcher die elektrischen Heizelemente (2) beaufschlagt werden, bei Unterschreiten einer bestimmten am Stromgenerator (1) gemessenen Temperatur (Ts), insbesondere einer bestimmten Wicklungstemperatur des Stromgenerators (1), und/oder bei Unterschreiten einer bestimmten an der Einbaubohle (10) oder in der Nähe der Einbaubohle (10) gemessenen Temperatur (Ta-Tx), insbesondere einer bestimmten Temperatur (Ta-Tx) von Arbeitskomponenten der Einbaubohle (10), erhöht wird.

8. Verfahren nach einem der vorangehenden Ansprüche, **dadurch gekennzeichnet, dass** die elektrische Spannung (U), mit welcher die elektrischen Heizelemente (2) beaufschlagt werden, zeitweise derart eingestellt wird, dass der Stromgenerator (1) im Überlastbetrieb läuft.

9. Verfahren nach Anspruch 8, **dadurch gekennzeichnet, dass** zum anfänglichen Aufheizen der Einbaubohle (10) die elektrische Spannung (U), mit welcher die elektrischen Heizelemente (2) beaufschlagt werden, derart eingestellt wird, dass der Stromgenerator (1) im Überlastbetrieb läuft, insbesondere bei maximaler Überlast, und bei Überschreiten einer bestimmten am Stromgenerator (1) gemessenen Temperatur (Ts), insbesondere einer bestimmten Wicklungstemperatur des Stromgenerators (1), und/oder bei Überschreiten einer bestimmten an der Einbaubohle (10) gemessenen Temperatur (Ta-Tx), insbesondere einer bestimmten Temperatur (Ta-Tx) von Arbeitskomponenten der Einbaubohle (10), die elektrische Spannung (U), mit welcher die elektrischen Heizelemente (2) beaufschlagt werden, auf eine Spannung (U) reduziert wird, bei welcher der Stromgenerator (1) im Nominallast- oder Teillastbetrieb läuft.

10. Verfahren nach einem der Ansprüche 8 bis 9, **dadurch gekennzeichnet, dass** die elektrische Spannung (U), mit welcher die elektrischen Heizelemente (2) beaufschlagt werden, ausgehend von einer Spannung (U), bei welcher der Stromgenerator (1) im Nominallast- oder Teillastbetrieb läuft, in Abhängigkeit eines oder mehrerer Betriebsparameter (Ta-Tx, Ts) des Strassenfertigers, der Einbaubohle (10) und/oder des Stromgenerators (1) vorübergehend erhöht wird auf eine Spannung (U), bei welcher der Stromgenerator (1) im Überlastbetrieb läuft.

11. Strassenfertiger, insbesondere zur Durchführung des Verfahrens nach einem der vorangehenden Ansprüche, mit einer Einbaubohle (10), welche mit einer Heizeinrichtung mit mehreren elektrischen Heizelementen (2), insbesondere Widerstandsheizelementen (2), ausgestattet ist, und mit einem Stromgenerator (1) zur Beaufschlagung der elektrischen Heizelemente (2) mit elektrischem Strom, wobei der Strassenfertiger über Einrichtungen (3, 4) verfügt, mit welchen die elektrische Spannung (U), mit welcher die elektrischen Heizelemente (2) beaufschlagt werden, gezielt verändert werden kann, zur Veränderung der Heizleistung der Heizeinrichtung,
wobei der Stromgenerator (1) ein Dreiphasen-Drehstromgenerator (1) ist und die Heizeinrichtung mehrere elektrische Heizelemente (2) umfasst, mit denen die drei Phasen des Drehstromgenerators (1) im bestimmungsgemässen Betrieb insbesondere symmetrisch belastet werden können,
**dadurch gekennzeichnet, dass** die Einrichtungen (3, 4) zur Veränderung der elektrischen Spannung (U), mit welcher die elektrischen Heizelemente (2) beaufschlagt werden, derartig ausgebildet sind, dass mit ihnen diese Heizelemente (2) der Heizeinrichtung sowohl in Sternschaltung als auch in Dreieckschaltung mit dem Stromgenerator (1) verbunden werden können
und dass die Heizeinrichtung mindestens zwei Gruppen (2a-2x) von elektrischen Heizelementen (2) umfasst, die sowohl in Sternschaltung als auch in Dreieckschaltung betreibbar sind, und dass die Einrichtungen (3, 4) zur Veränderung der elektrischen Spannung (U), mit welcher diese Gruppen (2a-2x) von elektrischen Heizelementen (2) beaufschlagt werden, derartig ausgebildet sind, dass mit ihnen diese Gruppen (2a-2x) von Heizelementen (2) sowohl gleichzeitig in Sternschaltung und/oder gleichzeitig in Dreieckschaltung als auch im gegenseitigen Wechseltakt in Stern- und in Dreieckschaltung mit dem Stromgenerator (1) verbunden werden können.

12. Strassenfertiger nach Anspruch 11, **dadurch gekennzeichnet, dass** der Strassenfertiger derartig ausgebildet ist, dass im bestimmungsgemässen Betrieb eine Veränderung der Heizleistung der Heizeinrichtung durch eine Veränderung der von dem Stromgenerator (1) erzeugten elektrischen Spannung (U) möglich ist.

13. Strassenfertiger nach Anspruch 12, **dadurch gekennzeichnet, dass** die Einrichtungen (3, 4) zur Veränderung der elektrischen Spannung (U), mit welcher die elektrischen Heizelemente (2) beaufschlagt werden, derartig ausgebildet sind, dass mit ihnen der Erregerstrom des Stromgenerators (1) und/oder die Antriebsdrehzahl des Stromgenerators (1) veränderbar ist, zur Änderung der von dem Stromgenerator (1) erzeugten elektrischen Spannung (U).

14. Strassenfertiger nach einem der Ansprüche 11 bis 13, **dadurch gekennzeichnet, dass** die Einrichtungen (3, 4) zur Veränderung der elektrischen Spannung (U), mit welcher die elektrischen Heizelemente (2) beaufschlagt werden, eine Steuerung (3, 4) umfassen, mittels welcher diese elektrische Spannung (U) in Abhängigkeit von einem oder mehreren Betriebsparametern (Ta-Tx, Ts) des Strassenfertigers, der Einbaubohle (10) und/oder des Stromgenerators (1) insbesondere automatisiert verändert werden kann.

15. Strassenfertiger nach Anspruch 14, **dadurch gekennzeichnet, dass** die Steuerung (3, 4) über Einrichtungen (9) zur Ermittlung bestimmter Temperaturen (Ts) am Stromgenerator (1), insbesondere zur Ermittlung der Wicklungstemperatur des Stromgenerators (1), und/oder über Einrichtungen (11a-11x) zur Ermittlung bestimmter Temperaturen (Ta-Tx) an der Einbaubohle (10) oder in der Nähe der Einbaubohle (10), insbesondere zur Ermittlung der Temperatur (Ta-Tx) von Arbeitskomponenten der Einbaubohle (10), verfügt und derartig ausgebildet ist, dass sie die elektrische Spannung (U), mit welcher die elektrischen Heizelemente (2) beaufschlagt werden, in Abhängigkeit von den ermittelten Temperaturen (Ta-Tx, Ts) verändern kann.

16. Strassenfertiger nach Anspruch 15, **dadurch gekennzeichnet, dass** die Steuerung (3, 4) derartig ausgebildet ist, dass sie die elektrische Spannung (U), mit welcher die elektrischen Heizelemente (2) beaufschlagt werden, bei Überschreiten einer bestimmten am Stromgenerator (1) gemessenen Temperatur (Ts), insbesondere einer bestimmten Wicklungstemperatur des Stromgenerators (1), und/oder bei Überschreiten einer bestimmten an der Einbaubohle (10) oder in der Nähe der Einbaubohle (10) gemessenen Temperatur (Ta-Tx), insbesondere einer bestimmten Temperatur (Ta-Tx) von Arbeitskomponenten der Einbaubohle (10), reduzieren kann, insbesondere auf einen vorgegebenen Wert.

17. Strassenfertiger nach einem der Ansprüche 15 bis 16, **dadurch gekennzeichnet, dass** die Steuerung (3, 4) derartig ausgebildet ist, dass sie die elektrische Spannung (U), mit welcher die elektrischen Heizelemente (2) beaufschlagt werden, bei Unterschreiten einer bestimmten am Stromgenerator (1) gemessenen Temperatur (Ts), insbesondere einer bestimmten Wicklungstemperatur des Stromgenerators (1), und/oder bei Unterschreiten einer bestimmten an der Einbaubohle (10) oder in der Nähe der Einbaubohle (10) gemessenen Temperatur (Ta-Tx), insbesondere einer bestimmten Temperatur (Ta-Tx) von Arbeitskomponenten der Einbaubohle (10), erhöhen kann, insbesondere auf einen vorgegebenen Wert.

18. Strassenfertiger nach einem der Ansprüche 14 bis 17, **dadurch gekennzeichnet, dass** die Steuerung (3, 4) derartig ausgebildet ist, dass sie die elektrische Spannung (U), mit welcher die elektrischen Heizelemente (2) beaufschlagt werden, zeitweise derart einstellen kann, dass der Stromgenerator (1) im Überlastbetrieb läuft.

19. Strassenfertiger nach Anspruch 18, **dadurch gekennzeichnet, dass** die Steuerung (3, 4) einen Betriebsmodus umfasst, bei welchem zum anfänglichen Aufheizen der Einbaubohle (10) die elektrische Spannung (U), mit welcher die elektrischen Heizelemente (2) beaufschlagt werden, derart eingestellt wird, dass der Stromgenerator (1) im Überlastbetrieb läuft, insbesondere bei maximaler Überlast, und bei Überschreiten einer bestimmten am Stromgenerator (1) gemessenen Temperatur (Ts), insbesondere einer bestimmten Wicklungstemperatur des Stromgenerators (1), und/oder bei Überschreiten einer bestimmten an der Einbaubohle (10) gemessenen Temperatur (Ta-Tx), insbesondere einer bestimmten Temperatur (Ta-Tx) von Arbeitskomponenten der Einbaubohle (10), die elektrische Spannung (U), mit welcher die elektrischen Heizelemente (2) beaufschlagt werden, auf eine Spannung (U) reduziert wird, bei welcher der Stromenerator (1) im Nominallast- oder Teillastbetrieb läuft.

20. Strassenfertiger nach einem der Ansprüche 14 bis 19, **dadurch gekennzeichnet, dass** die Steuerung (3, 4) derartig ausgebildet ist, dass sie die elektrische Spannung (U), mit welcher die elektrischen Heizelemente (2) beaufschlagt werden, ausgehend von einer Spannung (U), bei welcher der Stromgenerator (1) im Nominallast-oder Teillastbetrieb läuft, in Abhängigkeit eines oder mehrerer Betriebsparameter (Ta-Tx, Ts) des Strassenfertigers, der Einbaubohle (10) und/oder des Stromgenerators (1) vorübergehend erhöhen kann auf eine Spannung (U), bei welcher der Stromgenerator (1) im Überlastbetrieb läuft.

## Claims

1. Method for heating a paver screed (10) of a road paver equipped with a heating device,
wherein the heating device comprises several electrical heating elements (2), in particular resistance heating elements (2), which by means of a current generator (1) are charged with electrical current, wherein for changing the heating power of the heating device, the voltage, the heating elements (2) are charged with, is changed,
wherein as current generator (1) a three-phase current generator (1) is used,
**characterized in that** the voltage (U), the heating elements (2) are charged with, is changed **in that** these heating elements (2) are connected to the three-phase current generator (1) temporarily in star connection and temporarily in delta connection,
and that the heating device comprises at least two groups (2a-2x) of electrical heating elements (2), which in star connection as well as in delta connection can be operated, and that the voltage (U), these heating elements (2) are charged with, is changed **in that** these groups (2a-2x) temporarily simultaneously in star connection and/or temporarily simultaneously in delta connection are connected to the current generator (1), and temporarily in an alternating clocked manner in star and delta connection are connected to the current generator (1).

2. Method according to claim 1, **characterized in that**, for changing the heating power of the heating device, the voltage (U) generated by the current generator (1) is changed.

3. Method according to claim 2, **characterized in that**, for changing the voltage (U), the exciting current of the current generator (1) is changed.

4. Method according to one of the claims 2 to 3, **characterized in that**, for changing the voltage (U), the driving speed of the current generator (1) is changed.

5. Method according to one of the preceding claims, **characterized in that** the voltage (U), the electrical heating elements (2) are charged with, is changed in dependency of one or several operating parameters (Ta-Tx, Ts) of the road paver, of the paver screed (10) and/- or of the current generator (1).

6. Method according to claim 5, **characterized in that** the voltage (U), the electrical heating elements (2) are charged with, is reduced upon exceeding of a particular temperature (Ts) measured at the current generator (1), in particular of a particular winding temperature of the current generator (1), and/or upon exceeding of a particular temperature (Ta-Tx) measured at the paver screed (10) or in the vicinity of the paver screed (10), in particular of a particular temperature (Ta-Tx) of working components of the paver screed (10).

7. Method according to one of the claims 5 to 6, **characterized in that** the voltage (10), the electrical heating elements (2) are charged with, is increased upon undershooting of a particular temperature (Ts) measured at the current generator (1), in particular of a particular winding temperature of the current generator (1), and/or upon undershooting of a particular temperature (Ta-Tx) measured at the paver screed (10) or in the vicinity of the paver screed (10), in particular of a particular temperature (Ta-Tx) of working components of the paver screed (10).

8. Method according to one of the preceding claims, **characterized in that** the voltage (U), the electrical heating elements (2) are charged with, temporarily is adjusted such that the current generator (1) is operated at overload.

9. Method according to claim 8, **characterized in that**, for the initial heating-up of the paver screed (10), the voltage (U), the electrical heating elements (2) are charged with, is adjusted such that the current generator (1) is operated at overload, in particular at maximum overload, and upon exceeding of a particular temperature (Ts) measured at the current generator (1), in particular of a particular winding temperature of the current generator (1), and/or upon exceeding of a particular temperature (Ta-Tx) measured at the paver screed (10), in particular of a particular temperature (Ta-Tx) of working components of the paver screed (10), the voltage (U), the electrical heating elements (2) are charged with, is reduced to a voltage (U) at which the current generator (1) is operated at nominal load or partial load.

10. Method according to one of the claims 8 to 9, **characterized in that** the voltage (U), the electrical heating elements (2) are charged with, starting from a voltage (U) at which the current generator (1) is operated at nominal load or partial load, in dependency of one or several operating parameters (Ta-Tx, Ts) of the road paver, of the paver screed (10) and/or of the current generator (1), is temporarily increased to a voltage (U) at which the current generator (1) is operated at overload.

11. Road paver, in particular for performing the method according to one of the preceding claims, having a paver screed (10), which is equipped with a heating device comprising several electrical heating elements (2), in particular resistance heating elements (2), and having a current generator (1) for charging the heating elements (2) with electric current, wherein the road paver comprises equipment (3, 4) by means of which the voltage (U), the heating elements (2) are charged with, purposefully can be changed for changing the heating power of the heating device,
wherein the current generator (1) is a three-phase current generator (1) and the heating device comprises several electrical heating elements (2), by means of which the three phases of the three-phase current generator (1) in the intended operation in particular symmetrically can be loaded,
**characterized in that** the equipment (3, 4) for changing the voltage (U), the electrical heating elements (2) are charged with, is designed in such a way that by means of it these heating elements (2) of the heating device can be connected to the current generator (1) in star connection as well as in delta connection,
and that the heating device comprises at least two groups (2a-2x) of electrical heating elements (2), which in star connection as well as in delta connection can be operated, and that the equipment (3, 4) for changing the voltage (U), these groups (2a-2x) of electrical heating elements (2) are charged with, is designed in such a way that by it these groups (2a-2x) of heating elements (2) simultaneously in star connection and/or simultaneously in delta connection can be connected to the current generator (1) as well as in an alternating clocked manner in star and delta connection can be connected to the current generator (1).

12. Road paver according to claim 11, **characterized in that** the road paver is designed in such a way that in the intended operation a change of the heating power of the heating device can be effected by changing the voltage (U) generated by the current generator (1).

13. Road paver according to claim 12, **characterized in that** the equipment (3, 4) for changing the voltage (U), the heating elements (2) are charged with, is designed in such a way that the exciting current of the current generator (1) and/or the driving speed of the current generator (1) can be changed with it, for changing the voltage (U) generated by the current generator (1).

14. Road paver according to one of the claims 11 to 13, **characterized in that** the equipment (3, 4) for changing the voltage (U), the electrical heating elements (2) are charged with, comprises a control unit (3, 4) by means of which this voltage (U) can be changed, in particular in an automated manner, in dependency of one or several operating parameters (Ta-Tx, Ts) of the road paver, of the paver screed (10) and/or of the current generator (1).

15. Road paver according to claim 14, **characterized in that** the control unit (3, 4) comprises equipment (9) for determining specific temperatures (Ts) at the current generator (1), in particular for determining the winding temperature of the current generator (1), and/or comprises equipment (11a-11x) for determining specific temperatures (Ta-Tx) at the paver screed (10) or in the vicinity of the paver screed (10), in particular for determining the temperature (Ta-Tx) of working components of the paver screed (10), and is designed in such a way that with it the voltage (U), the electrical heating elements (2) are charged with, in dependency of the determined temperatures (Ta-Tx, Ts) can be changed.

16. Road paver according to claim 15, **characterized in that** the control unit (3, 4) is designed in such a way that the voltage (U), the electrical heating elements (2) are charged with, can be reduced, in particular to a predetermined value, upon exceeding of a particular temperature (Ts) measured at the current generator (1), in particular of a particular winding temperature of the current generator (1), and/or upon exceeding of a particular temperature (Ta-Tx) measured at the paver screed (10) or in the vicinity of the paver screed (10), in particular of a particular temperature (Ta-Tx) of working components of the paver screed (10).

17. Road paver according to one of the claims 15 to 16, **characterized in that** the control unit (3, 4) is designed in such a way that the voltage (U), the electrical heating elements (2) are charged with, can be increased, in particular to a predetermined value, upon undershooting of a particular temperature (Ts) measured at the current generator (1), in particular of a particular winding temperature of the current generator (1), and/or upon undershooting of a particular temperature (Ta-Tx) measured at the paver screed (10) or in the vicinity of the paver screed (10), in particular of a particular temperature (Ta-Tx) of working components of the paver screed (10).

18. Road paver according to one of the claims 14 to 17, **characterized in that** the control unit (3, 4) is designed in such a way that temporarily it can adjust the voltage (U), the electrical heating elements (2) are charged with, such that the current generator (1) is operated under overload.

19. Road paver according to claim 18, **characterized in that** the control unit (3, 4) comprises an operation mode in which, for the initial heating-up of the paver screed (10), the voltage (U), the electrical heating elements (2) are charged with, is adjusted such that the current generator (1) is operated at overload, in particular at maximum overload, and upon exceeding of a particular temperature (Ts) measured at the current generator (1), in particular of a particular winding temperature of the current generator (1), and/or upon exceeding of a particular temperature (Ta-Tx) measured at the paver screed (10), in particular of a particular temperature (Ta-Tx) of working components of the paver screed (10), the voltage (U), the electrical heating elements (2) are charged with, is reduced to a voltage (U) at which the current generator (1) is operated at nominal load or partial load.

20. Road paver according to one of the claims 14 to 19, **characterized in that** the control unit (3, 4) is designed in such a way that it can increase the voltage (U), the electrical heating elements (2) are charged with, starting from a voltage (U) at which the current generator (1) is operated at nominal load or partial load, in dependency of one or several operating parameters (Ta-Tx, Ts) of the road paver, of the paver screed (10) and/or of the current generator (1) to a voltage (U) at which the current generator (1) is operated at overload.

## Revendications

1. Procédé pour chauffer une poutre lisseuse (10) d'un finisseur routier, équipée avec une installation de chauffage,
l'installation de chauffage ayant plusieurs éléments de chauffage électriques (2), particulièrement éléments de chauffage avec résistance (2), qui sont chargés avec un courant électrique par un générateur de courant (1), la tension électrique par laquelle les éléments de chauffage (2) sont chargés étant changée afin de changer la puissance de chauffage de l'installation de chauffage,
un générateur de courant triphasé (1) étant utilisé comme générateur de courant (1),
**caractérisé en ce que** la tension électrique (U), avec laquelle les éléments de chauffage (2) sont chargés, est changée en connectant ces éléments de chauffage (2) avec le générateur triphasé (1) pour un intervalle de temps en étoile et pour un intervalle de temps en triangle
et **en ce que** l'installation de chauffage comprend au moins deux groupes (2a-2x) d'éléments de chauffage électriques (2), qui sont opérables en étoile ainsi qu'en triangle, et **en ce que** la tension électrique (U) avec laquelle ces éléments de chauffage (2) sont chargés, est changée en connectant ces groupes (2a-2x) avec le générateur triphasé (1) pour un intervalle de temps simultanément en étoile et/ou pour un intervalle de temps simultanément en triangle, et pour un intervalle de temps en cadence alternée mutuelle en étoile et en triangle.

2. Procédé selon la revendication 1, **caractérisé en ce que** la tension électrique (U) générée par le générateur de courant (1) est changée pour changer la puissance de chauffage de l'installation de chauffage.

3. Procédé selon la revendication 2, **caractérisé en ce que** le courant d'excitation du générateur de courant (1) est changé afin de changer la tension électrique (U).

4. Procédé selon la revendication 2 à 3, **caractérisé en ce que** le nombre de rotations du générateur de courant (1) est changé afin de changer la tension électrique (U).

5. Procédé selon l'une des revendications précédentes, **caractérisé en ce que** la tension électrique (U), avec laquelle les éléments de chauffage (2) sont chargés, est changée dépendant d'un ou de plusieurs paramètres d'opération (Ta-Tx, Ts) du finisseur routier, de la poutre lisseuse (10) et/ou du générateur de courant (1).

6. Procédé selon la revendication 5, **caractérisé en ce que** la tension électrique (U), avec laquelle les éléments de chauffage (2) sont chargés, est réduite quand une certaine température (Ts) mesurée au générateur de courant (1), particulièrement une certaine température de bobinage du générateur de courant (1), est dépassée, et/ou quand une certaine température (Ta-Tx) mesurée à la poutre lisseuse (10) ou dans la proximité de la poutre lisseuse (10), particulièrement une certaine température (Ta-Tx) des composantes de travail de la poutre lisseuse (10), est dépassée.

7. Procédé selon l'une des revendications 5 à 6, **caractérisé en ce que** la tension électrique (U), avec laquelle les éléments de chauffage (2) sont chargés, est augmentée quand une certaine température (Ts) mesurée au générateur de courant (1), particulièrement une certaine température de bobinage du générateur de courant (1), n'est pas atteinte, et/ou quand une certaine température (Ta-Tx) mesurée à la poutre lisseuse (10) ou dans la proximité de la poutre lisseuse (10), particulièrement une certaine température (Ta-Tx) des composantes de travail de la poutre lisseuse (10), n'est pas atteinte.

8. Procédé selon l'une des revendications précédentes, **caractérisé en ce que** la tension électrique (U), avec laquelle les éléments de chauffage (2) sont chargés, est ajusté pour des intervalles de temps de sorte que le générateur de courant (1) opère en surcharge.

9. Procédé selon la revendication 8, **caractérisé en ce que**, pour le chauffage initial de la poutre lisseuse (10), la tension électrique (U), avec laquelle les éléments de chauffage (2) sont chargés, est ajustée de sorte que le générateur de courant (1) opère en surcharge, particulièrement en surcharge maximale, et **en ce que** la tension électrique (U), avec laquelle les éléments de chauffage (2) sont chargés, est réduite à une tension (U) à laquelle le générateur de courant (1) opère en charge nominale ou charge partielle, quand une certaine température (Ts) mesurée au générateur de courant (1), particulièrement une certaine température de bobinage du générateur de courant (1), est dépassée, et/ou quand une certaine température (Ta-Tx) mesurée à la poutre lisseuse (10) ou dans la proximité de la poutre lisseuse (10), particulièrement une certaine température (Ta-Tx) des composantes de travail de la poutre lisseuse (10), est dépassée.

10. Procédé selon l'une des revendications 8 à 9, **caractérisé en ce que** la tension électrique (U), avec laquelle les éléments de chauffage (2) sont chargés, est augmentée temporairement à partir d'une tension (U) à laquelle le générateur de courant (1) opère en charge nominale ou en charge partielle, à une tension (U), à laquelle le générateur de courant (1) opère en surcharge, dépendant d'un ou plusieurs paramètres d'opération (Ta-Tx, Ts) du finisseur routier, de la poutre lisseuse (10) et/ou du générateur de courant (1).

11. Finisseur routier, particulièrement pour exécuter le procédé selon l'une des revendications précédentes, avec une poutre lisseuse (10) équipée avec une installation de chauffage avec plusieurs éléments de chauffage électriques (2), particulièrement des élément de chauffage par résistance (2), et avec un générateur de courant (1) pour charger les éléments de chauffage électriques (2) avec du courant électrique, le finisseur routier ayant des installations (3, 4) par lesquelles la tension électrique (U), avec laquelle les éléments de chauffage (2) sont chargés, peut être changée de manière ciblée afin de changer la puissance de chauffage de l'installation de chauffage,
le générateur de courant (1) étant un générateur triphasé (1) et l'installation de chauffage comprenant plusieurs éléments de chauffage électriques (2), avec lesquels les trois phases du générateur triphasé (1) peuvent être chargés particulièrement symétriquement,
**caractérisé en ce que** les installations (3, 4) pour changer la tension électrique (U), avec laquelle les éléments de chauffage (2) sont chargés, sont formées de sorte qu'avec elles ces éléments de chauffage (2) de l'installation de chauffage puissent être connectés avec le générateur de courant (1) en étoile ainsi qu'en triangle
et **en ce que** l'installation de chauffage comprend au moins deux groupes (2a-2x) d'éléments de chauffage électriques (2), qui sont opérables en étoile ainsi qu'en triangle, et **en ce que** les installations (3, 4) pour changer la tension électrique (U), par lesquelles ces groupes (2a-2x) d'éléments de chauffage électriques (2) sont chargés, sont formées de sorte qu'avec eux ces groupes (2a-2x) d'éléments de chauffage (2) puissent être connectés avec le générateur triphasé (1) pour un intervalle de temps simultanément en étoile et/ou pour un intervalle de temps simultanément en triangle, et pour un intervalle de temps en cadence alternée mutuelle en étoile et en triangle.

12. Finisseur routier selon la revendication 11, **caractérisé en ce que** le finisseur routier est formé de sorte qu'un changement de la puissance de chauffage de l'installation de chauffage est possible en opération visée par un changement de la tension électrique (U) générée par le générateur de courant (1).

13. Finisseur routier selon la revendication 12, **caractérisé en ce que** les installations (3, 4) pour changer la tension électrique (U), avec laquelle les éléments de chauffage (2) sont chargés, sont formées de sorte qu'avec elles le courant d'excitation du générateur de courant (1) et/ou le nombre de rotations d'entrainement du générateur de courant (1) peut être changé(s) afin de changer la tension électrique (U) générée par le générateur de courant (1).

14. Finisseur routier selon l'une des revendications 11 à 13, **caractérisé en ce que** les installations (3, 4) pour changer la tension électrique (U), avec laquelle les éléments de chauffage (2) sont chargés, comprennent une commande (3, 4), à l'aide de laquelle cette tension électrique (U) peut être changée dépendant d'un ou de plusieurs paramètres d'opération (Ta-Tx, Ts) du finisseur routier, de la poutre lisseuse (10) et/ou du générateur de courant (1).

15. Finisseur routier selon la revendication 14, **caractérisé en ce que** la commande (3, 4) a des installations (9) pour déterminer des certaines températures (Ts) au générateur de courant (1), particulièrement de déterminer la température de bobinage du générateur de courant (1), et/ou des installations (11a-11x) pour déterminer des certaines températures (Ta-Tx) à la poutre lisseuse (10), ou dans la proximité de la poutre lisseuse (10) particulièrement pour déterminer des certaines températures (Ta-Tx) des composantes de travail de la poutre lisseuse (10), et est formée de sorte que la tension électrique (U), avec laquelle les éléments de chauffage (2) sont chargés, peut être changée dépendant des températures (Ta-Tx, Ts) déterminées.

16. Finisseur routier selon la revendication 15, **caractérisé en ce que** la commande (3, 4) est formée de sorte qu'elle puisse réduire la tension électrique (U), avec laquelle les éléments de chauffage (2) sont chargés, quand une certaine température (Ts) mesurée au générateur de courant (1), particulièrement une certaine température de bobinage du générateur de courant (1), est dépassée, et/ou quand une certaine température (Ta-Tx) mesurée à la poutre lisseuse (10) ou dans la proximité de la poutre lisseuse (10), particulièrement une certaine température (Ta-Tx) des composantes de travail de la poutre lisseuse (10) est dépassée, particulièrement à une valeur prédéfinie.

17. Finisseur routier selon l'une des revendications 15 à 16, **caractérisé en ce que** la commande (3, 4) est formée de sorte qu'elle peut augmenter la tension électrique (U), avec laquelle les éléments de chauffage (2) sont chargés, quand une certaine température (Ts) mesurée au générateur de courant (1), particulièrement une certaine température de bobinage du générateur de courant (1), n'est pas atteinte, et/ou quand une certaine température (Ta-Tx) mesurée à la poutre lisseuse (10) ou dans la proximité de la poutre lisseuse (10), particulièrement une certaine température (Ta-Tx) des composantes de travail de la poutre lisseuse (10), n'est pas atteinte, particulièrement à une valeur prédéfinie.

18. Finniseur routier selon l'une des revendications 14 à 17, **caractérisé en ce que** la commande (3, 4) est formée de sorte qu'elle puisse ajuster temporairement la tension électrique (U), avec laquelle les éléments de chauffage (2) sont chargés, de sorte que le générateur de courant (1) opère en surcharge.

19. Finisseur routier selon la revendication 18, **caractérisé en ce que** la commande (3, 4) comprend un mode d'opération dans lequel la tension électrique (U), avec laquelle les éléments de chauffage (2) sont chargés, est ajustée, afin de chauffer la poutre lisseuse (10) initialement, de sorte que le générateur de courant (1) opère en surcharge, particulièrement en surcharge maximale, et **en ce que** la tension électrique (U), avec laquelle les éléments de chauffage (2) sont chargés, est réduite à une tension (U) à laquelle le générateur de courant (1) opère en charge nominale ou charge partielle, quand une certaine température (Ts) mesurée au générateur de courant (1), particulièrement une certaine température de bobinage du générateur de courant (1), est dépassée, et/ou quand une certaine température (Ta-Tx) mesurée à la poutre lisseuse (10), particulièrement une certaine température (Ta-Tx) des composantes de travail de la poutre lisseuse (10), est dépassée.

20. Finisseur routier selon l'une des revendications 14 à 19, **caractérisé en ce que** la commande (3, 4) est formée de sorte que la tension électrique (U), avec laquelle les éléments de chauffage (2) sont chargés, est augmentée temporairement à partir d'une tension (U) à laquelle le générateur de courant (1) opère en charge nominale ou en charge partielle, à une tension (U), à laquelle le générateur de courant (1) opère en surcharge, dépendant d'un ou plusieurs paramètres d'opération (Ta-Tx, Ts) du finisseur routier, de la poutre lisseuse (10) et/ou du générateur de courant (1).
